# FASCICULE DE BREVET EUROPEEN

(11) **EP 0 280 825 B1**
(45) Date de publication et mention de la délivrance du brevet: **09.09.1992**
(21) Numéro de dépôt: 87402826.9
(22) Date de dépôt: 11.12.1987
(51) Int. Cl.: E04H 1/00

(54) **Immeuble robot à fonctions multiples**
Mehrzweck-Robotergebäude
Multiple-purpose robot building

(30) Priorité: 11.12.1986 FR 8617361
(43) Date de publication de la demande: 07.09.1988
(73) Titulaire: Ponthieu, Jean Pierre, 75008 Paris (FR)
(72) Inventeur: Ponthieu, Jean Pierre, 75008 Paris (FR)

(56) Documents cités:
- néant

## Description

L'invention concerne un concept nouveau de l'industrie du bâtiment, du spectacle et de la publicité.

Selon la mode actuelle, le développement de la mode audiovisuelle est très important et est dirigé en outre vers le futur. La présente invention vise, de plus, à développer ce phénomène et a pour objet un concept créatif technique caractérisé en ce qu'il prend la forme d'un robot géant de taille et de forme variables.

Le présent concept appelé ici robot est constituée par des caissons qui, reliés entre eux, forment l'apparence du corps humain.

L'expression corps humain, stylisée, doit être prise dans un sens très large ; la tête est une alvéole qui reçoit une cabine régie et comporte un écran géant de rétroprojection avec sa cabine, le cou est une tourelle, les bras sont des alvéoles pouvant recevoir, par exemple, des enseignes lumineuses ou des caissons audiovisuels de rétroprojection.

Le thorax est un hall d'exposition futuriste et reçoit un écran géant de rétroprojection avec sa cabine.

Les hanches sont aménagées en plusieurs journaux lumineux de grande taille.

Les jambes sont des surfaces habitables en bureaux, show-room, et sont équipées extérieurement en caissons audiovisuels ou caissons d'enseignes lumineuses programmées.

Les pieds sont conçus pour être une vaste salle d'exposition, un vaste espace, et seront aménagés sur l'extérieur en caissons lumineux.

Les mains sont articulées et motorisées, télécommandées, les doigts sont creux et reçoivent soit des enseignes, des caissons, des spots puissants, soit des rayons laser.

La paume est aménagée en plateau, scène de spectacle se déplaçant dans l'espace, la main restant horizontale, spécialement programmée à cet effet.

Les bras sont animés par des moteurs électriques qui leur permettent de bouger en permanence ou d'être programmés par intermittence.

Les caissons sont tous encadrés par des jeux de lumière et des tubes de néon de coloris variés.

Les oreilles encadrant la tête du robot sont des haut-parleurs, des enseignes lumineuses ou des antennes satellites.

Les yeux peuvent être conçus au-dessus de la tête et sont aménagés avec des faisceaux de rayons laser tournant sur eux-mêmes.

L'écran de la tête est animé par des images de synthèse représentant une tête de robot stylisée. L'écran du thorax est programmé pour démontrer un programme visuel animé en rétroprojection et correspondant au texte que le robot dictera.

La synchronisation de la tête qui parle et la démonstration visuelle du thorax en font une réalisation de tout premier plan dont l'impact sera considérable.

Le socle du robot est aménagé en vaste hall de vente, d'exposition et de démonstration.

Le sous-sol du robot est encore plus vaste que le socle du rez-de chaussée et est à la fois galerie marchande et hall d'exposition.

Le second sous-sol est un amphithéâtre modulable avec gradins transformables en salle de spectacle, cinéma, théâtre ou palais de congrès et séminaires. Des scènes hydrauliques sont aménagées pour créer la dimension du visuel et se déplacent dans l'espace.

Le pourtour du robot est constitué d'une ceinture creuse à pans coupés qui laissent pénétrer la lumière par de vastes baies vitrées au sous-sol sur les côtés des galeries marchandes et correspondent également avec le plafond du second sous-sol.

Des animations de spectacles son et lumière sont insérées dans les flans des pans coupés extérieurs de la ceinture. Ceci destiné aux spectacles de féerie spatiale qui seront fréquemment réalisés.

Pour mieux faire comprendre l'invention, il est donné ci-après des exemples de réalisations en référence aux dessins annexés dans lesquels la figure 1 est une vue de l'article breveté vu de face où l'on peut distinguer :
- 1 :: l'écran de la tête en image de synthèse,
- 2 :: l'écran du thorax, programme de démonstration,
- 3 :: l'articulation motorisée du bras,
- 4 :: le caisson lumineux du bras,
- 5 :: le sous-sol : surface commerciale et exposition, avec escalator.
- 6 :: l'amphithéâtre de spectacle.
La figure 2 est une vue de l'article breveté vu de 3/4 où l'on peut distinguer :
- 7 :: la tourelle du cou,
- 8 :: la tourelle du thorax,
- 9 :: le bras en position horizontale.
La figure 3 est une vue de l'article breveté vu de 3/4 où l'on peut distinguer :
- 10 :: l'architecture à pans coupés du rez-de-chaussée.
La figure 4 est une variante de l'article breveté vu de profil où l'on peut distinguer :
- 11 :: la coupe du robot,
- 12 :: la coupe du socle,
- 13 :: la coupe du sous-sol,
- 14 :: la coupe de l'amphithéâtre.
La figure 5 est une variante de l'article breveté vu du dessus où l'on peut distinguer :
- 15 :: le bras,
- 16 :: l'articulation des bras,
- 17 :: la main,
- 18 :: les pieds,
- 19 :: le socle,
- 20 :: les hanches,
- 21 :: les jambes,
- 22 :: le thorax
- 23 :: la tête.
La figure 6 est une variante de l'article breveté vu de face où l'on peut distinguer :
- 24 :: l'ascenseur du robot.
La figure 7 est une variante de l'article breveté vu de profil où l'on peut distinguer :
- 25 :: l'amplitude du mouvement des bras.
La figure 8 est une variante de l'article breveté vu de profil où l'on peut distinguer :
- 26 :: un positionnement de bras.
La figure 9 est une variante de l'article breveté vu de profil où l'on peut distinguer :
- 27 :: un autre positionnement de bras,
La figure 10 est une variante de l'article breveté vu de profil où l'on peut distinguer :
- 28 :: un autre positionnement de bras.
La figure 11 est une variante de l'article breveté vu de profil où l'on peut distinguer :
- 29 :: un autre positionnement de bras.
La figure 12 est une variante de l'article breveté vu de profil où l'on peut distinguer :
- 30 :: l'appareil de projection de l'écran de la tête,
- 31 :: l'appareil de projection de l'écran du thorax,
- 32 :: l'escalier de secours,
- 33 :: scène hydraulique coulissante,
- 34 :: l'antenne satellite.
La figure 13 est une variante de l'article breveté vu de profil où l'on peut distinguer :
- 35 :: la main faisceau lumineux du premier robot,
- 36 :: la passerelle reliant les deux robots.
La figure 14 est une variante de l'article breveté vu de 3/4 où l'on peut distinguer :
- 37 :: les caissons lumineux des bras,
- 38 :: les caissons lumineux des mains,
- 39 :: les caissons audiovisuels des bras,
- 39B :: le thorax panneau affichage
- 40 :: les yeux pivotant eu-dessus de la tête.
La figure 15 est une variante de l'article breveté vu de face où l'on peut distinguer :
- 41 :: le journal lumineux des hanches,
- 42 :: le journal lumineux des jambes,
- 43 :: le journal lumineux des pieds,
- 44 :: le journal lumineux du socle.
La figure 16 est une variante de l'article breveté vu de face où l'on peut distinguer :
- 45 :: la ceinture technique son et lumière.
- 45B :: visage animation lumineuse
La figure 17 est une variante de l'article breveté vu de 3/4 où l'on peut distinguer :
- 46 :: la tête écran,
- 47 :: le thorax écran,
- 48 :: les rayons laser de la main.
La figure 18 est une variante de l'article breveté vu de profil où l'on peut distinguer :
- 49 :: les yeux de l'image animée du robot,
- 50 :: la bouche de l'image animée du robot.
La figure 19 est une variante de l'article breveté vu de face où l'on peut distinguer :
- 51 :: la tête du robot aménagée en surface habitable,
- 52 :: le thorax du robot aménagé en trois niveaux,
- 53 :: les jambes du robot aménagées en deux niveaux,
- 54 :: les pieds du robot aménagés en halls d'accueil.

## Revendications

1. Immeuble robot à fonctions multiples caractérisé en ce qu'il comporte en combinaison (1) des bras articulès motorisés; (2) une tête pivotante et inclinable; (3) un thorax pivotant; (4) des enseignes lumineuses sur les bras, les oreilles, les mains, les hanches, les pieds, le socle, la tête et le thorax; (5) des parties audio-visuelles sur les bras les oreilles les mains les hanches les pieds et le socle; (6) des écrans géants de rétroprojection sur la tête et le thorax et dont les programmes sont synchronisés; (7) un visage animé stylisé en image de synthèse dans la tête du robot; (8) une surface de vente dans le socle; (9) un sous sol aménagé en galerie marchande et hall d'exposition; (10) une ceinture extérieure de spectacles son et lumière spatiaux; (11) un amphithéâtre géant avec scène hydraulique se déplaçant dans l'espace situé au deuxième sous sol.

2. Immeuble robot à fonctions multiples selon la revendication 1 caractérisé en ce que la tête du robot est équipée d'un écran géant de rétroprojection.

3. Immeuble robot à fonctions multiples selon les revendications 1 et 2 caractérisé en ce que le thorax pivote et est une surface d'exposition, et est muni d'écran géant de rétroprojection pour démontrer en visuel animé les images correspondant au texte de la tête.

4. Immeuble robot à fonctions multiples selon les revendications 1 2 et 3 caractérisé en ce que les bras sont des caissons audiovisuels de rétroprojection pouvant aussi recevoir des caissons lumineux des affichages divers fixes ou animés.

5. Immeuble robot à fonctions multiples selon les revendications 1 2 3 et 4 caractérisé en ce que les jambes sont aménagées en surfaces habitables et dont les faces extérieures sont munies de panneaux enseignes lumineuses ou partie audiovisuelles.

6. Immeuble robot à fonctions multiples selon l'une des revendications précédentes caractérisé en ce que les pieds du robot sont conçus pour être une surface habitable d'exposition ou de bureaux.

7. Immeuble robot à fonctions multiples selon l'une des revendications précédentes caractérisé en ce que les mains sont articulées les doigts sont creux et reçoivent des enseignes lumineuses des spots ou des rayons laser.

8. Immeuble robot à fonctions multiples selon l'une des revendications précédentes caractérisé en ce que la paume de la main est aménagée en plateau de taille variable et en ce que les mains sont articulées et motorisées de manière à ce qu'elles puissent prendre toutes les positions désirées.

9. Immeuble robot à fonctions multiples selon l'une des revendicattions précédentes caractérisé en ce que les parties architecturales du robot sont soulignées par des tubes néon.

10. Immeuble robot à fonctions multiples selon l'une des revendications précédentes caractérisé en ce que les hanches du robot, les jambes, les pieds et le socle sont équipés de journaux lumineux sur une ou plusieurs faces.

11. Immeuble robot à fonctions multiples selon l'une des revendications précédentes caractérisé en que le robot est animé par des moteurs électriques et bouge les bras sans discontinuer ou par moments programmé à cet effet.

12. Immeuble robot à fonctions multiples selon l'une des revendications précédentes caractérisé en ce que le sous-sol du robot est aménagé en galerie marchande sur le pourtour et en hall d'exposition au centre.

13. Immeuble robot à fonctions multiples selon l'une des revendications précédentes caractérisé en ce que le robot est entouré par une ceinture creuse dans laquelle est intégrée une régie son et lumière avec tous ses accessoires et ses techniques.

14. Immeuble robot à fonctions multiples selon l'une des revendications précédentes caractérisé en ce que le second sous-sol est un amphithéâtre géant modulable avec gradins transformables à volonté en salle de spectacle, cinéma théâtre ou palais de congrès et séminaires aménagé avec des scènes hydrauliques spécialement conçues pour créer la dimension des visuels présentés et se déplaçant dans l'espace.

15. Immeuble robot à fonctions multiples selon l'une des revendicat ions précédentes caractérisé en ce que l'accès à l'amphithéâtre et aux galeries marchandes se fait par escalator pour les piétons et par pont roulant et monte-charge pour les camions.

16. Immeuble robot à fonctions multiples selon l'une des revendications précédentes caractérisé en ce que la tête le thorax les jambes et les pieds sont aménagés en surfaces habitables ceci à des fins d'occupation privée de bureaux et de complexes hôteliers.

## Claims

1. Multiple-function static robot characterized in that it has a combination of (1) motor-driven articulated arms; (2) a pivoting, inclinable head; (3) a pivoting thorax; (4) neon signs on its arms, ears, hands, hips, feet, base, head and thorax; (5) audio-visual sections on its arms, ears, hands, hips, feet and base; (6) giant overhead projection screens with synchronized programmes on its head and thorax; (7) an animated face stylized by means of computer-generated images in the robot's head; (8) a sales area in the base; (9) a lower ground floor laid out as a shopping arcade and exhibition hall; (10) an outer belt for spatial sound and light displays; (11) a giant amphitheatre with hydraulic scenery moving within the space of the second lower ground floor.

2. Multiple-function static robot according to claim 1 characterized in that the robot's head is fitted with a giant overhead projection screen.

3. Multiple-function static robot according to claims 1 and 2 characterized in that the thorax pivots and provides an exhibition area and features a giant overhead projection screen to show the animated images corresponding to the robot's head.

4. Multiple-function static robot according to claims 1, 2 and 3 characterized in that its arms are audio-visual overhead projection boxes which can also accommodate the luminous boxes of the various fixed or animated displays.

5. Multiple-function static robot according to claims 1, 2 and 3 characterized in that its legs are fitted out as inhabitable areas and the outside surfaces of which are provided with neon sign panels or audio-visual sections.

6. Multiple-function static robot according to one of the aforementioned claims characterized in that the robot's feet are designed to accommodate an inhabitable exhibition or office area.

7. Multiple-function static robot according to one of the aforementioned claims characterized in that the robot's hands are articulated, and its hollow fingers accommodate neon signs, spotlights or laser beams.

8. Multiple-function static robot according to one of the aforementioned claims characterized in that the palm of its hand is fitted out as a stage of variable size and in that its hands are articulated and motor-driven such that they can take up any desired position.

9. Multiple-function static robot according to one of the aforementioned claims characterized in that the robot's architectural lines are emphasized by neon tubes.

10. Multiple-function static robot according to one of the aforementioned claims characterized in that the robot's hips, legs, feet and base are fitted with luminous news panels on one or more faces.

11. Multiple-function static robot according to one of the aforementioned claims characterized in that the robot is animated by electric motors and moves its arms continuously or during times programmed to this end.

12. Multiple-function static robot according to one of the aforementioned claims characterized in that the lower ground floor of the robot is laid out as a shopping arcade around the perimeter and as an exhibition hall in the middle.

13. Multiple-function static robot according to one of the aforementioned claims characterized in that the robot is surrounded by a hollow belt in which is integrated a sound and light production room with all its accessories and techniques.

14. Multiple-function static robot according to one of the aforementioned claims characterized in that the second lower ground floor is a giant, adjustable amphitheatre with terraces which can be converted at will into a show room, cinema/theatre or congress and seminar hall fitted out with hydraulic scenery specially designed to create the dimension of the visuals presented and moving in space.

15. Multiple-function static robot according to one of the aforementioned claims characterized in that access to the amphitheatre and shipping arcades is provided by an escalator for pedestrians and by a travelling crane and goods lift for trucks.

16. Multiple-function static robot according to one of the aforementioned claims characterized in that its head, thorax, legs and feet are laid out as inhabitable areas for office and hotel complex private occupation purposes.

## Patentansprüche

1. Mehrfunktionen-Robotergebäude, dadurch gekennzeichnet, daß es mit Antrieben versehene bewegliche Arme (1), einen dreh- und neigbaren Kopf (2), einen drehbaren Brustkorb (3), Leuchtschilder (4) auf den Armen, Ohren, Händen, Hüften und Füßen sowie auf dem Sockel, dem Kopf und dem Brustkorb, audiovisuelle Teile (5) auf den Armen, Ohren, Händen, Hüften, Füßen und auf dem Sockel, große Projektionsschirme (6) mit synchroniserten Programmen auf dem Kopf und dem Brustkorb, ein stilisiertes bewegliches Gesicht (7) aus Synthesebildern am Kopf des Roboters, eine Verkaufsfläche (8) im Sockel, ein als Verkaufs- und Ausstellungsgalerie eingerichtetes Untergeschoß (9), eine Außenanlage mit räumlichen Licht-/Tonvorführungen (10) sowie im zweiten Untergeschoß ein großes Amphitheater mit hydraulischer Bühne besitzt, die sich räumlich verlagern läßt.

2. Mehrfunktionen-Robotergebäude nach Patentanspruch 1, dadurch gekennzeichnet, daß der Kopf des Roboters mit einem großen Projektionsschirm ausgestattet ist.

3. Mehfunktionen-Robotergebäude nach Patentanspruch 1 und 2, dadurch gekennzeichnet, daß der Brustkorb schwenkbar ist und eine Ausstellungsfläche bildet und mit einem großen Projektionsschirm ausgestattet ist, auf dem die am Kopf angzeigten Texte durch bewegliche Bilder illustriert werden können.

4. Mehrfunktionen-Robotergebäude nach Patentanspruch 1, 2 und 3, dadurch gekennzeichnet, daß die Arme aus Hohlkörpern mit audiovisuellen Projektionsflächen bestehen, in denen auch Leuchrvorrichtungen für feste oder bewegliche Anzeigen untergebracht werden können.

5. Mehrfunktionen-Robotergebäude nach Patentanspruch 1, 2, 3 und 4, dadurch gekennzeichnet, daß die Beine als Wohnräume ausgeführt sind, deren Außenflächen mit Leuchtschildern oder audiovisuellen Vorrichtungen versehen sind.

6. Mehrfunktionen-Robotergebäude nach einem der vorstehenden Patentansprüche, dadurch gekennzeichnet, daß die Füße des Roboters als Ausstellungs- oder Büroräume ausgeführt sind.

7. Mehrfunktionen-Robotergebäude nach einem der vorstehenden Patentansprüche, dadurch gekennzeichnet, daß die Hände beweglich und die Finger hohl sowie für die Aufnahme von Leuchtschildern, Spotlichtern und Laserstrahlern ausgelegt sind.

8. Mehrfunktionen-Robotergebäude nach einem der vorstehenden Patentansprüche, dadurch gekennzeichnet, daß die Handflächen als Bühnen verstellbarer Größe und die Hände über Antriebe beweglich ausgeführt sind, wodurch sie jede gewünschte Stellung einnehmen können.

9. Mehrfunktionen-Robotergebäude nach einem der vorstehenden Patentansprüche, dadurch gekennzeichnet, daß die architektonischen Teile des Roboters durch Neonröhren hervorgehoben werden.

10. Mehrfunktionen-Robotergebäude nach einem der vorstehenden Patentansprüche, dadurch gekennzeichnet, daß die Hüften, Beine und Füße sowie der Sockel des Roboters auf einer oder mehreren Seiten mit Leuchttexttafeln versehen sind.

11. Mehrfunktionen-Robotergebäude nach einem der vorstehenden Patentansprüche, dadurch gekennzeichnet, daß der Roboter über elektrische Antriebe und die Arme ständig oder zu bestimmten vorgegebenen Zeitpunkten bewegt werden.

12. Mehrfunktionen-Robotergebäude nach einem der vorstehenden Patentansprüche, dadurch gekennzeichnet, daß das Untergeschoß des Roboters außen als Verkaufsgalerie und innen als Ausstellungsgalerie eingerichtet ist.

13. Mehrfunktionen-Robotergebäude nach einem der vorstehenden Patentansprüche, dadurch gekennzeichnet, daß der Roboter von einem Graben umgeben ist, in dem eine Licht-/Tonregie mit allen dazugehörigen Teilen und Techniken eingerichtet ist.

14. Mehrfunktionen-Robotergebäude nach einem der vorstehenden Patentansprüche, dadurch gekennzeichnet, daß das zweite Untergeschoß aus einem großräumigen Amphitheater mit beliebig verstellbaren Zuschauertribünen zur Vorführung von Filmen und Theaterstücken oder zur Veranstaltung von Shows, Kongressen und Seminaren besteht und hydraulisch bewegte Bühnen zur Schaffung der Dimensionen der dar gestellten und sich räumlich verändernden Bildvorführungen besitzt.

15. Mehrfunktionen-Robotergebäude nach einem der vorstehenden Patentansprüche, dadurch gekennzeichnet, daß der Zugang für das Publikum zum Amphitheater und zu den Verkaufsgalerien über Rolltreppen und die Zufahrt für Lkw über Laufkran und Lastenaufzug erfolgt.

16. Mehrfunktionen-Robotergebäude nach einem der vorstehenden Patentansprüche, dadurch gekennzeichnet, daß Kopf Brustkorb, Beine und Füße als Wohnräume ausgeführt sind, die zur privaten Nutzung als Büro- oder Hotelräume geeignet sind.
